# EUROPÄISCHE PATENTSCHRIFT

(11) **EP 2 220 737 B1**
(45) Veröffentlichungstag und Bekanntmachung des Hinweises auf die Patenterteilung: **11.10.2017**
(21) Anmeldenummer: 08856421.6
(22) Anmeldetag: 05.11.2008
(51) Int. Cl.: H02H 3/06

(54) **SCHALTUNGSANORDNUNG ZUM BETREIBEN EINES HAUSGERÄTS**
CIRCUIT CONFIGURATION FOR OPERATING A HOUSEHOLD APPLIANCE
CIRCUIT POUR FAIRE FONCTIONNER UN APPAREIL ÉLECTROMÉNAGER

(30) Priorität: 05.12.2007 DE 102007058379
(43) Veröffentlichungstag der Anmeldung: 25.08.2010
(73) Patentinhaber: BSH Hausgeräte GmbH, 81739 München (DE)
(72) Erfinder: BISCHOFF, Martin, 14612 Falkensee (DE); HELMSCHMIDT, Holger, 93049 Regensburg (DE); KNOPP, Lothar, 12209 Berlin (DE); SATTLER, Guido, 14612 Falkensee (DE)
(86) Internationale Anmeldenummer: PCT/EP2008/065007
(87) Internationale Veröffentlichungsnummer: WO 2009/071412

(56) Entgegenhaltungen:
- EP-A- 0 824 233
- EP-A- 1 009 084
- DE-A1- 2 816 558
- US-A- 5 072 328

## Beschreibung

Die vorliegende Erfindung betrifft eine Schaltungsanordnung zum Betreiben eines Hausgeräts.

Vorliegend gilt das Interesse einem automatischen Ausschalten eines Hausgeräts. Gängige Lösungen für das automatische Ausschalten arbeiten heutzutage üblicherweise mit elektronischen Schaltungen, welche elektronisch bedingte Selbsthaltung aufweisen, und bei welcher das Hausgerät von einer Bedienperson eingeschaltet wird und anschließend im eingeschalteten Zustand verbleibt, bis entweder von der Bedienperson oder vom Hausgerät selbst ein Kommando zum Ausschalten des Hausgeräts gesetzt wird. Ein Nachteil dieser Lösungen besteht darin, dass elektrische Energie zur Selbsthaltung notwendig ist. Darüber hinaus führen Stromausfälle zum ungewollten Ausschalten des Geräts.

Die Druckschrift DE 2250674 offenbart eine Anordnung zur selbsttätigen Wiederherstellung des Einschaltzustands eines Verbrauchers nach kurzzeitigem Ausfallen oder Absinken der Netzspannung in Verbraucherstromkreisen mit Hilfe eines eine maximale Überbrückungszeit bestimmenden Überbrückungszeitgebers, der von einem an das Netz angeschlossenen Informationsgeber bei Ausfall der Netzspannung gestartet Das Dokument EP 1 009 084 offenbart eine Schaltungsanordnung zum Betreiben eines Hausgeräts gemäß der Präambeln von den Ansprüchen 1 und 2. Es ist Aufgabe der vorliegenden Erfindung, eine Schaltungsanordnung zum Betreiben eines Hausgeräts bereitzustellen, bei welcher Maßnahmen getroffen sind, die ein energieeffizientes sowie zuverlässiges Betreiben des Hausgeräts gewährleisten.

Diese Aufgabe wird erfindungsgemäß durch eine Schaltungsanordnung mit den Merkmalen gemäß Patentanspruch 1 sowie durch ein Verfahren mit den Merkmalen gemäß Patentanspruch 12 gelöst.

Eine erfindungsgemäße Schaltungsanordnung zum Betreiben eines Hausgeräts umfasst ein Schaltnetzteil zum Wandeln der Netzspannung eines Versorgungsnetzes in eine Versorgungsgleichspannung, eine Steuereinheit zum Steuern von Prozessen des Hausgeräts, welche mit dem Schaltnetzteil gekoppelt und mit der Versorgungsgleichspannung versorgbar ist, und einen Taster, mittels welchem das Schaltnetzteil mit dem Versorgungsnetz durch Schließen eines elektrischen Schalters zumindest mittelbar koppelbar ist, wobei der elektrische Schalter zumindest zwei mechanisch stabile Zustände aufweist und durch Betätigung des Tasters und/oder durch eine zumindest mittelbare Energiezufuhr von der Steuereinheit von dem einen in den anderen mechanisch stabilen Zustand überführbar ist.

Ein wesentlicher Gedanke der vorliegenden Erfindung besteht mit anderen Worten darin, dass im eingeschalteten Zustand des Hausgeräts mechanisch stabile Zustände des elektrischen Schalters für eine Selbsthaltung genutzt werden. Insbesondere ist der Taster von einer Bedienperson betätigbar und derart ausgebildet, dass er nach einem Betätigen automatisch in seine Ausgangsstellung zurückkehrt.

In vorteilhafter Weise wird durch die erfindungsgemäße Schaltungsanordnung ein energieeffizientes sowie zuverlässiges Betreiben des Hausgeräts erreicht. Insbesondere dadurch, dass der elektrische Schalter, mittels welchem das Schaltnetzteil mit dem Versorgungsnetz koppelbar ist, einerseits mittels des Tasters und andererseits von Seiten der Steuereinheit von seinem ersten in seinen zweiten mechanisch stabilen Zustand überführbar ist, wird gewährleistet, dass ein automatisches, beispielsweise zeitgesteuertes Ausschalten des Hausgeräts, insbesondere nach Ablauf eines gewünschten Prozesses, erzielt wird. Darüber hinaus ermöglichen die mechanisch stabilen Zustände des elektrischen Schalters im Falle eines Stromausfalls von Seiten des Versorgungsnetzes ein Wiederaufsetzen des Prozesses am abgebrochenen Prozessschritt. Insbesondere wird durch die Steuereinheit die Möglichkeit eingeräumt, automatisch zu erkennen, ob ein Prozess des Hausgeräts entweder aktiv durch eine Bedienperson, durch die oben beschriebene Automatik oder durch einen ungewollten Stromausfall ausgeschaltet wurde.

Gemäß einer Ausführung ist dem elektrischen Schalter ein mit dem Taster in Reihe geschaltetes erstes Steuerelement zugeordnet. Hierdurch wird gewährleistet, dass nach einem Betätigen des Tasters, insbesondere durch eine Bedienperson, das erste Steuerelement bestromt und der elektrische Schalter angesteuert wird.

Bevorzugt ist der Schalter mit dem zugeordneten ersten Steuerelement als ein Stromstoßrelais ausgebildet. Insbesondere bei dem Taster, welcher nach einem Betätigen in seine Ausgangsstellung wiederkehrt, und mittels welchem der Stromkreis pulsweise geschlossen wird, ermöglicht das Stromstoßrelais ein zuverlässiges Verstellen des Schalters in seiner Betriebsstellung. Darüber hinaus zeichnet sich ein Stromstoßrelais dadurch aus, dass es zwei mechanisch stabile Zustände aufweist.

Gemäß einer Ausführungsform ist ein zweites elektrisches Steuerelement, insbesondere ein Triac, parallel zu dem Taster geschaltet und von der Steuereinheit ansteuerbar. Durch das zweite elektrische Steuerelement wird eine Ansteuerung des elektrischen Schalters von Seiten der Steuereinheit ermöglicht. Insbesondere durch die parallele Schaltung des zweiten elektrischen Steuerelements mit dem Taster wird eine unabhängige Ansteuerung des elektrischen Schalters einerseits mittels des Tasters und andererseits von der Steuereinheit ermöglicht. Des Weiteren wird durch den von der Steuereinheit ansteuerbaren Triac, insbesondere bei einem Stromstoßrelais, eine pulsweise Ansteuerung des elektrischen Schalters von Seiten der Steuereinheit gewährleistet.

Gemäß einer alternativen Ausführung sind der elektrische Schalter und der Taster mechanisch miteinander gekoppelt und derart ausgebildet, dass der elektrische Schalter nach Betätigen des Tasters in seinem mechanisch stabilen geschlossenen Zustand verbleibt und durch ein weiteres Betätigen und/oder durch die zumindest mittelbare Energiezufuhr von Seiten der Steuereinheit in seinen offenen Zustand überführbar ist. Insbesondere arbeiten der Taster sowie der elektrische Schalter nach einem Kugelschreiberprinzip, so dass ein Betätigen des Tasters, insbesondere durch eine Bedienperson, ein Schließen des elektrischen Schalters bewirkt, wobei der elektrische Schalter mechanisch stabil in seinem geschlossenen Zustand verbleibt. Wird der Taster nochmals betätigt, so wird der elektrische Schalter in seinen mechanisch stabilen offenen Zustand übergeführt. Solche Taster können beispielsweise eine in DE 42 43 991 A1 gezeigte Rasteinrichtung mit einer herzförmigen Nutbahn umfassen.

Bevorzugt ist der Taster mit der Steuereinheit über einen Treiber gekoppelt, und von diesem mechanisch in seiner Betriebsstellung umstellbar. Hierdurch wird erreicht, dass der elektrische Schalter auch von Seiten der Steuereinheit in seiner Betriebsstellung veränderbar ist, insbesondere von seinem geschlossenen in seinen offenen Zustand überführbar ist.

Gemäß einer weiteren alternativen Ausführung ist dem elektrischen Schalter ein bistabiles Relais einschließlich zwei Spulen zugeordnet, wobei die erste Spule mit dem Taster seriell geschaltet ist und die zweite Spule mit der Steuereinheit zumindest mittelbar gekoppelt ist. Hierdurch wird gewährleistet, dass einerseits durch Betätigen des Tasters die erste Spule bestromt und der elektrische Schalter direkt angesteuert wird, und andererseits der elektrische Schalter von Seiten der Steuereinheit mittels der zweiten Spule angesteuert werden kann. Durch das bistabile Relais umfassend die zwei Spulen, und insbesondere durch eine magnetische Speicherung mittels der Spulen, wird eine Selbsthaltung der Schaltungsanordnung im eingeschalteten Zustand des Hausgeräts ermöglicht.

Bevorzugt ist ein Treiber zwischen der Steuereinheit und der zweiten Spule geschaltet. Hierdurch wird ein zuverlässiges Antreiben des bistabilen Relais von Seiten der Steuereinheit ermöglicht.

In einer Ausführungsform ist das bistabile Relais zum Betrieb mit Wechselstrom ausgelegt. Somit kann das bistabile Relais unmittelbar an das Versorgungsnetz geschaltet und mit der Netzspannung angesteuert werden.

Alternativ kann zwischen dem Taster und der ersten Spule ein Netzteil umfassend eine Diode und einen elektrischen Widerstand geschaltet sein, und das bistabile Relais zum Betrieb mit Gleichstrom ausgelegt sein. Insbesondere wird durch das Netzteil einschließlich der Diode ein Umwandeln der Netzspannung in eine Gleichspannung ermöglicht. Des Weiteren kann dadurch eine kostenreduzierte Schaltungsanordnung geschaffen werden, weil das bistabile Relais ausschließlich zum Betrieb mit Gleichstrom ausgelegt werden muss.

Ein erfindungsgemäßes Verfahren ist zum Betreiben eines Hausgeräts ausgelegt. Bei diesem Verfahren wird die Netzspannung eines Versorgungsnetzes mit einem einer Schaltungsanordnung zugeordneten Schaltnetzteil in eine Versorgungsgleichspannung gewandelt, mit welcher eine Steuereinheit zum Steuern von Prozessen des Hausgeräts versorgt wird. Mittels eines Tasters wird das Schaltnetzteil mit dem Versorgungsnetz durch Schließen eines elektrischen Schalters gekoppelt, wobei der elektrische Schalter zumindest zwei mechanisch stabile Zustände aufweist und durch Betätigung des Tasters und/oder durch eine zumindest mittelbare Energiezufuhr von der Steuereinheit von dem einen in den anderen mechanisch stabilen Zustand übergeführt wird.

Die mit Bezug auf die erfindungsgemäße Schaltungsanordnung erläuterten bevorzugten Ausführungsformen und insbesondere deren Vorteile gelten entsprechend für das erfindungsgemäße Verfahren.

Weitere Vorteile, Merkmale und Einzelheiten der Erfindung ergeben sich aus der nachfolgenden Beschreibung einzelner bevorzugter Ausführungsbeispiele sowie anhand der Zeichnungen. Dabei zeigen:
- Fig. 1: eine Schaltungsanordnung zum Betreiben eines Hausgeräts gemäß einem ersten Ausführungsbeispiel;
- Fig. 2: eine Schaltungsanordnung zum Betreiben eines Hausgeräts gemäß einem zweiten Ausführungsbeispiel; und
- Fig. 3: eine Schaltungsanordnung zum Betreiben eines Hausgeräts gemäß einem dritten Ausführungsbeispiel.

In den Figuren werden gleiche oder funktionsgleiche Elemente mit identischen Bezugszeichen versehen.

Eine in Fig. 1 wiedergegebene Schaltungsanordnung 1 gemäß einem ersten Ausführungsbeispiel ist zum Betreiben eines Hausgeräts ausgebildet. Das Hausgerät kann ein Hausgerät zur Pflege von Wäschestücken, beispielsweise ein Trockner, eine Waschmaschine oder ein Waschtrockner sein. Das Hausgerät kann auch als ein elektrisches Gerät, vorzugsweise mit einem automatischen Programmablauf, ausgebildet sein, welches für andersartige Haushaltsführungen eingesetzt werden kann. Beispielsweise kann es auch als ein Geschirrspüler oder ein Gargerät ausgebildet sein.

Die Schaltungsanordnung 1 umfasst einen Eingang 2 und ist über einen Phasenleiterpol 3 sowie einen Neutralleiterpol 4 an ein Versorgungsnetz angeschlossen. Somit liegt am Eingang 2 der Schaltungsanordnung 1 eine Netzspannung U_{N} an.

Die Schaltungsanordnung 1 umfasst ein Schaltnetzteil 5, welches die Aufgabe hat, die Netzspannung U_{N} in eine Versorgungsgleichspannung zu wandeln. Hierzu ist das Schaltnetzteil 5 mit dem Versorgungsnetz einerseits über den Phasenleiterpol 3 und andererseits über den Neutralleiterpol 4 gekoppelt, wobei zwischen dem Schaltnetzteil 5 und dem Neutralleiterpol 4 ein elektrischer Schalter 6 geschaltet ist. Ein schaltnetzteilseitiger Neutralleiterpol ist in Fig. 1 mit dem Bezugszeichen 4' versehen.

Die Schaltungsanordnung 1 weist ferner eine Steuereinheit 7 auf, welche vorliegend als ein Mikrokontroller ausgebildet, mit dem Schaltnetzteil 5 gekoppelt, und mit der Versorgungsgleichspannung versorgbar ist. Die Steuereinheit 7 ist darüber hinaus zum Steuern von Prozessen des Hausgeräts, wie beispielsweise einem Waschvorgang, ausgebildet.

Der Phasenleiterpol 3 und der Neutralleiterpol 4 sind mittels eines ersten Steuerelements 8 und eines Tasters 9 miteinander gekoppelt. Dabei kann der Taster 9 vorliegend von einer Bedienperson des Hausgeräts betätigt werden und ist derart ausgebildet, dass er nach einem Betätigen in seine Ausgangsstellung automatisch zurückkehrt. Wird der Taster 9 betätigt, so wird somit der Stromkreis lediglich für kurze Zeit geschlossen. Das erste Steuerelement 8 hat die Aufgabe, den elektrischen Schalter 6 zu steuern, wobei der elektrische Schalter 6 mit dem ersten elektrischen Steuerelement 8 als ein Stromstoßrelais ausgebildet ist, so dass in einem stromlosen Zustand des ersten elektrischen Steuerelements 8 der elektrische Schalter 6 zwei verschiedene mechanisch stabile Zustände, einen offenen sowie einen geschlossenen Zustand, aufweist. Wird das erste elektrische Steuerelement 8 durch Betätigen des Tasters 9 mit einem Stromimpuls beaufschlagt, so wird der Schalter 6 in seiner Betriebsstellung verstellt.

Die Schaltungsanordnung 1 umfasst des Weiteren ein zweites elektrisches Steuerelement 10, welches vorliegend als ein Triac ausgebildet und mit der Steuereinheit 7 gekoppelt ist. Der Triac 10 ist zu dem Taster 9 parallel geschaltet und weist einen Steueranschluss 11 auf, über welchen der Triac 10 von der Steuereinheit 7 angesteuert werden kann. Liegt an dem Steueranschluss 11 eine elektrische Spannung an, so überbrückt der Triac 10 den Taster 9 und bestromt somit das erste Steuerelement 8. Hierdurch wird eine systemseitige Ansteuerung des elektrischen Schalters 6 mittels der Steuereinheit 7 ermöglicht.

Des Weiteren umfasst die Schaltungsanordnung 1 ein Relais 12, welches von der Steuereinheit 7 ansteuerbar ist, und mittels welchem ein hausgerätseitiger Phasenleiterpol 3' mit dem versorgungsnetzseitigen Phasenleiterpol 3 koppelbar ist. Über das Relais 12 kann vorliegend beispielsweise ein elektrischer Verbraucher, wie ein Trommelmotor einer Waschmaschine, angetrieben werden.

Nachfolgend wird die Funktionsweise der Schaltungsanordnung 1 näher erläutert. Wie oben bereits erwähnt, ist der Taster 9 in dem Hausgerät von außen zugänglich und kann von einer Bedienperson zum Ein- bzw. Ausschalten des Hausgeräts betätigt werden. Wird der Taster 9 betätigt, so wird das erste elektrische Steuerelement 8 mit einem Stromimpuls beaufschlagt und der von dem ersten Steuerelement 8 angesteuerte Schalter 6 geschlossen. Der Schalter 6 weist dabei in seinem geschlossenen Zustand eine mechanische Selbsthaltung auf und kann ausschließlich durch eine weitere Beaufschlagung des ersten elektrischen Steuerelements 8 mit einem Stromimpuls geöffnet werden. Ist der Schalter 6 geschlossen, so liegt an dem Schaltnetzteil 5 die Netzspannung U_{N} an, so dass das Schaltnetzteil 5 im Betrieb ist. Somit wird die Steuereinheit 7 mit der Versorgungsgleichspannung von Seiten des Schaltnetzteils 5 versorgt und kann entsprechend die Prozesse des Hausgeräts über das Relais 12 steuern. Ziel ist es nun, das Hausgerät nach Beendigung eines Prozesses automatisch auszuschalten. Hierzu ist die Steuereinheit 7 derart ausgelegt, dass sie anschließend nach Beendigung eines Prozesses des Hausgeräts den Triac 10 kurzzeitig, beispielsweise für 20 ms, ansteuert, wodurch das erste elektrische Steuerelement 8 mit einem Stromimpuls beaufschlagt und der Schalter 6 geöffnet wird. Hierdurch wird der Energieverbrauch des Hausgeräts nach Beendigung eines Prozesses reduziert, und zwar beträgt die Leistungsaufnahme des Hausgeräts nach Beendigung eines Prozesses 0 Watt.

Betrachtet man nun die Schaltungsanordnung 1 im Betrieb, also während Ausführung eines Prozesses des Hausgeräts, so verbleibt der Schalter 6 in seinem mechanisch stabilen geschlossenen Zustand. Tritt ein Spannungsausfall von Seiten des Versorgungsnetzes auf, so liegt keine Spannung an dem Schaltnetzteil 5 an und die Steuereinheit 7 ist ausgeschaltet. Durch die intelligente Lösung der mechanischen Selbsthaltung des Schalters 6 wird gewährleistet, dass nach einer Wiederkehr der Netzspannung das Schaltnetzteil 5 sofort mit der Netzspannung U_{N} versorgt wird. Dies ermöglicht weiterhin ein von der Steuereinheit 7 bedingtes Wiederaufsetzen des zuvor abgebrochenen Prozesses an der unterbrochenen Stelle.

Durch die geschickte Anordnung des Tasters 9 wird einer Bedienperson darüber hinaus die Möglichkeit eingeräumt, einen laufenden Prozess des Hausgeräts jederzeit zu unterbrechen und das Hausgerät auszuschalten.

Vorliegend ist die Steuereinheit 7 ferner derart ausgelegt, dass sie in der Lage ist, zu erkennen, ob das Hausgerät aktiv durch die Bedienperson, automatisch nach Beendigung eines Prozesses oder durch einen ungewollten Stromausfall ausgeschaltet wurde. Dies wird anhand von Signalauswertungen erkannt. Offensichtlich ist die Möglichkeit gegeben, den Prozess am abgebrochenen Prozessschritt wieder aufsetzen zu können.

Eine in Fig. 2 wiedergegebene Schaltungsanordnung 1 gemäß einem zweiten Ausführungsbeispiel ist zum Betreiben, insbesondere zum automatischen Ausschalten, eines Hausgeräts ausgebildet. Wie im ersten Ausführungsbeispiel umfasst die Schaltungsanordnung 1 ein Schaltnetzteil 5, welches einerseits mit einem Phasenleiterpol 3 über einen ersten elektrischen Schalter 6a und andererseits mit einem Neutralleiterpol 4 über einen schaltnetzteilseitigen Neutralleiterpol 4' sowie einen zweiten elektrischen Schalter 6b gekoppelt ist. Der Phasenleiterpol 3 und der Neutralleiterpol 4 stellen einen Eingang 2 der Schaltungsanordnung 1 dar, wobei die Schaltungsanordnung 1 über den Eingang 2 an ein Versorgungsnetz angeschlossen ist. Zwischen dem Phasenleiterpol 3 und dem Neutralleiterpol 4 liegt somit eine Netzspannung U_{N} an. Das Schaltnetzteil 5 ist in der Lage, die Netzspannung U_{N} in eine Versorgungsgleichspannung zu wandeln, mit welcher eine mit dem Schaltnetzteil 5 gekoppelte Steuereinheit 7 versorgt wird. Darüber hinaus umfasst die Schaltungsanordnung 1 einen vorliegend von einer Bedienperson betätigbaren Taster 9, welcher mit den Schaltern 6a, 6b mechanisch gekoppelt ist. Überdies ist der Taster 9 über einen Treiber 13 mit der Steuereinheit 7 gekoppelt.

Der Taster 9 und die Schalter 6a, 6b arbeiten nach dem Kugelschreiberprinzip und sind somit derart ausgebildet, dass die beiden Schalter 6a, 6b nach Betätigen des Tasters 9 in ihren mechanisch stabilen, geschlossenen Zuständen verbleiben. Hierzu kann der Taster 9 eine Raststellung aufweisen, die gewährleistet, dass die mit dem Taster 9 mechanisch gekoppelten Schalter 6a, 6b in ihren mechanisch stabilen geschlossenen Zuständen verbleiben.

Wird das Hausgerät durch Betätigen des Tasters 9 eingeschaltet, werden die beiden Schalter 6a, 6b geschlossen und das Schaltnetzteil 5 mit der Netzspannung U_{N} sowie die Steuereinheit 7 mit der Versorgungsgleichspannung versorgt. Ziel ist es wieder, nach Beendigung eines Prozesses das Hausgerät zu Gunsten der Reduzierung der Leistungsaufnahme auszuschalten. Hierzu ist die Steuereinheit 7 derart ausgelegt, dass sie in der Lage ist, den Taster 9 über den Treiber 13 zu betätigen. Vorliegend weist der Taster 9 eine Resetfunktion auf und kann wie bei einem Kugelschreiber von dem Treiber 13 in seine offene Stellung verstellt werden. Durch die intelligente Ausführung des Tasters 9 und der Schalter 6a, 6b nach dem Kugelschreiberprinzip wird gewährleistet, dass das Hausgerät zwar ausschließlich durch eine Bedienperson eingeschaltet, jedoch sowohl durch eine Bedienperson als auch von Seiten der Steuereinheit 7 ausgeschaltet werden kann.

Tritt wiederum ein Spannungsausfall von Seiten des Versorgungsnetzes auf, so liegt keine Netzspannung an dem Schaltnetzteil 5 und somit keine Versorgungsgleichspannung an der Steuereinheit 7 an. Nichts desto weniger bleiben die Schalter 6a, 6b aufgrund ihrer mechanischen Stabilität geschlossen. Somit wird die Möglichkeit gegeben, den Prozess nach der Wiederkehr der Netzspannung am abgebrochenen Prozessschritt wieder aufsetzen zu können.

Wie im ersten Ausführungsbeispiel ist die Steuereinheit 7 in der Lage, zu erkennen, ob das Hausgerät durch eine Bedienperson, automatisch nach Beendigung eines Prozesses oder durch einen ungewollten Stromausfall ausgeschaltet wurde.

Fig. 3 stellt eine Schaltungsanordnung 1 zum Betreiben eines Hausgeräts gemäß einem dritten Ausführungsbeispiel dar. Die Schaltungsanordnung 1 umfasst einen Eingang 2, an welchem zwischen einem Phasenleiterpol 3 und einem Neutralleiterpol 4 eine Netzspannung U_{N} eines Versorgungsnetzes anliegt. Mit dem Eingang 2 der Schaltungsanordnung 1 ist ein Schaltnetzteil 5 gekoppelt, derart, dass es einerseits mit dem Phasenleiterpol 3 und andererseits mit dem Neutralleiterpol 4 über einen schaltnetzteilseitigen Neutralleiterpol 4' und darüber hinaus über einen elektrischen Schalter 6 geschaltet ist. Mit dem Schaltnetzteil 5 ist ferner eine Steuereinheit 7 zum Steuern von Prozessen des Hausgeräts gekoppelt und mit der Versorgungsgleichspannung versorgbar. Diese Steuereinheit 7 ist in der Lage, ein Relais 12 anzusteuern und somit einen mit einem hausgerätseitigen Phasenleiterpol 3' und dem schaltnetzteilseitigen Neutralleiterpol 4' gekoppelten elektrischen Verbraucher, beispielsweise einen Trommelmotor einer Waschmaschine, anzutreiben.

Gemäß dem dritten Ausführungsbeispiel ist der elektrische Schalter 6 als Teil eines bistabilen Relais 14 ausgebildet. Dieses bistabile Relais 14 umfasst dabei eine erste Spule 17, welche in Reihe mit einem elektrischen Widerstand 15, einer Diode 16 sowie mit einem von einer Bedienperson betätigbaren Taster 9 und mit diesen Komponenten parallel zu dem Eingang 2 geschaltet ist. Überdies weist das Relais 14 eine zweite Spule 18 auf, welche mit der Steuereinheit 7 über einen Treiber 13 gekoppelt ist. Die beiden Spulen 17, 18 haben die Aufgabe, den elektrischen Schalter 6 anzusteuern. Mit dieser Anordnung wird gewährleistet, dass der Schalter 6 einerseits mittels des Tasters 9 von einer Bedienperson und andererseits systemseitig von der Steuereinheit 7 in seiner Betriebsstellung verstellt werden kann. Es bietet sich an, die Steuereinheit 7 und/oder den Treiber 13 und/oder die zweite Spule 18 derart auszulegen, dass der Schalter 6 systemseitig ausschließlich von seiner geschlossenen in seine offene Stellung verstellt werden kann, so dass gewährleistet wird, dass das Hausgerät automatisch ausgeschaltet werden kann. Diese Funktionalität ist nur für das Ausschalten, nicht aber für ein automatisches Einschalten vorgesehen.

Damit im eingeschalteten Zustand des Hausgeräts die Steuereinheit 7 eine Betätigung des Tasters 9 erkennen kann, ist der mit der Diode 16 verbundene Anschluss des Tasters 9 auch mit der Steuereinheit 7 mit einer Signalleitung elektrisch verbunden.

Vorliegend ist das bistabile Relais 14 zum Betrieb mit Gleichstrom ausgebildet. Dies wird durch das Netzteil einschließlich der Diode 16 und des Widerstands 15 ermöglicht, welches die Aufgabe hat, die Netzspannung U_{N} in eine Gleichspannung zu wandeln. Alternativ kann das bistabile Relais auch zum Betrieb mit Wechselspannung ausgebildet sein, wobei die Diode 16 und der Widerstand 15 in diesem Fall nicht mehr notwendig sind.

Nachfolgend wird die Funktionsweise der Schaltungsanordnung 1 gemäß dem dritten Ausführungsbeispiel näher erläutert. Wird der Taster 9 von einer Bedienperson betätigt, so fließt durch die erste Spule 17 Strom und der Schalter 6 wird geschlossen. Aufgrund der Bistabilität des Relais 14 wird der Schalter 6 in seinem geschlossenen Zustand mechanisch stabil gehalten. Nun wird das Schaltnetzteil 5 mit der Netzspannung U_{N} und die Steuereinheit 7 mit der Versorgungsgleichspannung versorgt. Die Prozesse des Hausgeräts können jetzt von der Steuereinheit 7 gesteuert und durchgeführt werden. Wird ein gewünschter Prozess beendet, wird das Relais 14 und genauer gesagt die zweite Spule 18 von der Steuereinheit 7 über den Treiber 13 angesteuert und der Schalter 6 geöffnet. Somit wird gewährleistet, dass das Hausgerät nach Beendigung eines Prozesses keine Leistung mehr aufnimmt.

Möchte eine Bedienperson einen laufenden Prozess des Hausgeräts abbrechen, so wird der Taster 9 betätigt, wodurch der Kontakt des Tasters 9 schließt und die erste Spule 17 kurzeitig bestromt wird. Da der Schalter 6 schon geschlossen ist, bewirkt die Bestromung der Spüle 17 keine Änderung des Schaltzustandes des Schalters 6. Die Steuereinheit 7 überwacht die mit dem Taster 9 verbundene Signalleitung und ist derart ausgebildet, dass die Betätigung des Tasters 9 (Tastimpuls) bei dem geschlossenen Schalter 6 registriert wird, worauf hin die Steuereinheit 7 nach erfolgtem und registriertem Tastimpuls über den Treiber 13 die Spüle 18 ansteuert und den Schalter 6 öffnet, wodurch das Hausgerät vom Versorgungsnetz getrennt wird. Es ist somit für eine Bedienperson jederzeit die Möglichkeit gegeben, einen laufenden Prozess des Hausgeräts zu unterbrechen.

Im Falle eines Spannungsausfalls von Seiten des Versorgungsnetzes wird durch das bistabile Relais 14 und durch die mechanische Selbsthaltung gewährleistet, dass ein zuvor abgebrochener Prozess nach Wiederkehr der Netzspannung wiederaufsetzbar ist.

Wie in den übrigen Ausführungsbeispielen ist die Steuereinheit 7 derart ausgelegt, dass sie in der Lage ist, zu erkennen, ob das Hausgerät aktiv durch eine Bedienperson, automatisch nach Beendigung eines Prozesses oder durch einen ungewollten Spannungsausfall von Seiten des Versorgungsnetzes ausgeschaltet wurde.

## Patentansprüche

1. Schaltungsanordnung (1) zum Betreiben eines Hausgeräts, mit einem Schaltnetzteil (5) zum Wandeln der Netzspannung (U_{N}) eines Versorgungsnetzes in eine Versorgungsgleichspannung, und mit einer Steuereinheit (7) zum Steuern von Prozessen des Hausgeräts, welche mit dem Schaltnetzteil (5) gekoppelt und mit der Versorgungsgleichspannung versorgbar ist, und mit einem Taster (9), mittels welchem das Schaltnetzteil (5) mit dem Versorgungsnetz durch Schließen eines elektrischen Schalters (6) zumindest mittelbar koppelbar ist, wobei der Schalter (6) zumindest zwei mechanisch stabile Zustände aufweist und durch Betätigung des Tasters (9) und/oder durch eine zumindest mittelbare Energiezufuhr von der Steuereinheit (7) von dem einen in den anderen mechanisch stabilen Zustand überführbar ist, **dadurch gekennzeichnet, dass** bei der Schaltungsanordnung (1) dem elektrischen Schalter (6) ein mit dem Taster (9) in Reihe geschaltetes erstes Steuerelement (8) zugeordnet ist, der Schalter (6) mit dem zugeordneten ersten Steuerelement (8) als ein Stromstoßrelais ausgebildet sind und ein elektrisches Steuerelement (10), insbesondere ein Triac, parallel zu dem Taster (9) geschaltet und von der Steuereinheit (7) ansteuerbar ist.

2. Schaltungsanordnung zum Betreiben eines Hausgeräts, mit einem Schaltnetzteil (5) zum Wandeln der Netzspannung (U_{N}) eines Versorgungsnetzes in eine Versorgungsgleichspannung, und mit einer Steuereinheit (7) zum Steuern von Prozessen des Hausgeräts, welche mit dem Schaltnetzteil (5) gekoppelt und mit der Versorgungsgleichspannung versorgbar ist, und mit einem Taster (9), mittels welchem das Schaltnetzteil (5) mit dem Versorgungsnetz durch Schließen eines elektrischen Schalters (6) zumindest mittelbar koppelbar ist, wobei der Schalter (6) zumindest zwei mechanisch stabile Zustände aufweist und durch Betätigung des Tasters (9) und/oder durch eine zumindest mittelbare Energiezufuhr von der Steuereinheit (7) von dem einen in den anderen mechanisch stabilen Zustand überführbar ist, **dadurch gekennzeichnet, dass** bei der Schaltungsanordnung (1) dem elektrischen Schalter (6) ein bistabiles Relais (14) einschließlich zwei Spulen (17, 18) zugeordnet ist, wobei die erste Spule (17) mit dem Taster (9) seriell geschaltet ist und die zweite Spule (18) mit der Steuereinheit (7) zumindest mittelbar gekoppelt ist.

3. Schaltungsanordnung (1) nach Anspruch 2, bei welcher ein Treiber (13) zwischen der Steuereinheit (7) und der zweiten Spule (18) geschaltet ist.

4. Schaltungsanordnung (1) nach Anspruch 2 oder 3, bei welcher das bistabile Relais (14) zum Betrieb mit Wechselstrom ausgelegt ist.

5. Schaltungsanordnung (1) nach Anspruch 2 oder 3, bei welcher zwischen dem Taster (9) und der ersten Spule (17) ein Netzteil umfassend eine Diode (16) und einen elektrischen Widerstand (15) geschaltet ist, und das bistabile Relais (14) zum Betrieb mit Gleichstrom ausgelegt ist.

6. Hausgerät, insbesondere zur Pflege von Wäschestücken, mit einer Schaltungsanordnung nach einem der Ansprüche 1 bis 5.

## Claims

1. Circuit configuration (1) for operating a household appliance, with a switching power supply (5) for transforming the grid voltage (U_{N}) of a supply grid into a DC supply voltage, and with a control unit (7) for controlling processes of the household appliance, which is coupled to the switching power supply (5) and is able to be supplied with the DC supply voltage, and with a button (9), by means of which the switching power supply (5) is able to be coupled at least indirectly to the power supply grid by closing an electrical switch (6), wherein the switch (6) has at least two mechanically-stable states and is able to be transitioned from one mechanically-stable state into the other by actuating the button (9) and/or by an at least indirect supply of energy from the control unit (7), **characterised in that**, in the circuit configuration (1) the electrical switch (6) is assigned a first control element (8) connected in series with the button (9), the switch (6) with the assigned first control element (8) is embodied as a latching relay and an electrical control element (10), especially a triac, is connected in parallel to the button (9) and is able to be activated by the control unit (7).

2. Circuit configuration (1) for operating a household appliance, with a switching power supply (5) for transforming the grid voltage (U_{N}) of a supply grid into a DC supply voltage, and with a control unit (7) for controlling processes of the household appliance, which is coupled to the switching power supply (5) and is able to be supplied with the DC supply voltage, and with a button (9), by means of which the switching power supply (5) is able to be coupled at least indirectly to the power supply grid by closing an electrical switch (6), wherein the switch (6) has at least two mechanically-stable states and is able to be transitioned from one mechanically-stable state into the other by actuating the button (9) and/or by an at least indirect supply of energy from the control unit (7), **characterised in that**, in the circuit configuration (1) the electrical switch (6) is assigned a bistable relay (14) including two coils (17, 18), wherein the first coil (17) is connected in series with the button (9) and the second coil (18) is coupled at least indirectly to the control unit (7).

3. Circuit configuration (1) according to claim 2, in which a driver (13) is connected between the control unit (7) and the second coil (18).

4. Circuit configuration (1) according to claim 2 or 3, in which the bistable relay (14) is designed for operating with alternating current.

5. Circuit configuration (1) according to claim 2 or 3, in which a power supply comprising a diode (16) and an electrical resistor (15) is connected between the button (9) and the first coil (17) and the bistable relay (14) is designed to operate with direct current.

6. Household appliance, especially for care of laundry items, with a circuit configuration according to one of claims 1 to 5.

## Revendications

1. Agencement de circuit (1) destiné au fonctionnement d'un appareil ménager, comprenant une alimentation de puissance (5) destinée à convertir la tension de réseau (U_{N}) d'un réseau d'alimentation en une tension continue d'alimentation, et comprenant une unité de commande (7) destinée à commander des processus de l'appareil ménager, laquelle est couplée à l'alimentation de puissance (5) et peut être alimentée avec la tension continue d'alimentation, et comprenant une touche (9) au moyen de laquelle l'alimentation de puissance (5) peut être couplée, au moins indirectement, au réseau d'alimentation par fermeture d'un commutateur électrique (6), le commutateur (6) présentant au moins deux états mécaniquement stables et, par actionnement de la touche (9) et/ou par une alimentation en énergie au moins indirecte, pouvant être transféré par l'unité de commande (7) d'un état mécaniquement stable dans l'autre, **caractérisé en ce que** dans l'agencement de circuit (1), un premier élément de commande (8) connecté en série avec la touche (9) est associé au commutateur électrique (6), **en ce que** le commutateur (6), avec le premier élément de commande (8) associé, est réalisé comme relais à impulsion et **en ce qu'**un élément de commande électrique (10), notamment un triac, est connecté parallèlement à la touche (9) et est commandable par l'unité de commande (7).

2. Agencement de circuit (1) destiné au fonctionnement d'un appareil ménager, comprenant une alimentation de puissance (5) destinée à convertir la tension de réseau (U_{N}) d'un réseau d'alimentation en une tension continue d'alimentation, et comprenant une unité de commande (7) destinée à commander des processus de l'appareil ménager, laquelle est couplée à l'alimentation de puissance (5) et peut être alimentée avec la tension continue d'alimentation, et comprenant une touche (9) au moyen de laquelle l'alimentation de puissance (5) peut être couplée, au moins indirectement, au réseau d'alimentation par fermeture d'un commutateur électrique (6), le commutateur (6) présentant au moins deux états mécaniquement stables et, par actionnement de la touche (9) et/ou par une alimentation en énergie au moins indirecte, pouvant être transféré par l'unité de commande (7) d'un état mécaniquement stable dans l'autre, **caractérisé en ce que** dans l'agencement de circuit (1), un relais bistable (14), y compris deux bobines (17, 18), est associé au commutateur électrique (6), la première bobine (17) étant connectée en série avec la touche (9) et la deuxième bobine (18) étant couplée à l'unité de commande (7) au moins indirectement.

3. Agencement de circuit (1) selon la revendication 2, dans lequel un driver (13) est connecté entre l'unité de commande (7) et la deuxième bobine (18).

4. Agencement de circuit (1) selon la revendication 2 ou 3, dans lequel le relais bistable (14) est conçu pour le fonctionnement avec du courant alternatif.

5. Agencement de circuit (1) selon la revendication 2 ou 3, dans lequel une alimentation secteur comprenant une diode (16) et une résistance électrique (15) est connectée entre la touche (9) et la première bobine (17), et en ce que le relais bistable (14) est conçu pour le fonctionnement avec du courant continu.

6. Appareil ménager, notamment pour l'entretien de pièces de linge, comprenant un agencement de circuit selon l'une quelconque des revendications 1 à 5.
